# EUROPÄISCHE PATENTSCHRIFT

(11) **EP 2 188 465 B1**
(45) Veröffentlichungstag und Bekanntmachung des Hinweises auf die Patenterteilung: **27.04.2011**
(21) Anmeldenummer: 09768814.7
(22) Anmeldetag: 10.03.2009
(51) Int. Cl.: E04G 7/28

(54) **BAUGERÜST MIT AUSHEBESICHERUNGSVORRICHTUNG FÜR BELAGEINHEITEN**
SCAFFOLDING COMPRISING AN ANTI-RELEASE DEVICE FOR FLOORING UNITS
STRUCTURE DE CONSTRUCTION COMPORTANT UN DISPOSITIF DE SÉCURISATION CONTRE L'EXTRACTION POUR DES UNITÉS DE GARNITURE

(30) Priorität: 27.06.2008 DE 102008030602
(43) Veröffentlichungstag der Anmeldung: 26.05.2010
(62) Teilanmeldung aus: 10158341.7
(73) Patentinhaber: Wilhelm Layher Verwaltungs-GmbH, 74363 Güglingen-Eibensbach (DE)
(72) Erfinder: KRELLER, Helmut, 74906 Bad Rappenau (DE)
(74) Vertreter: Geitz Truckenmüller Lucht
(86) Internationale Anmeldenummer: PCT/DE2009/000335
(87) Internationale Veröffentlichungsnummer: WO 2009/155890

(56) Entgegenhaltungen:
- EP-A- 1 039 067
- EP-A1- 0 874 109
- DE-A1- 3 020 389
- DE-A1- 4 027 754
- DE-A1- 19 511 847
- GB-A- 2 397 612

## Beschreibung

Die Erfindung betrifft ein Baugerüst mit wenigstens einem, vorzugsweise im Querschnitt U-förmigen, Querriegel, der sich zwischen zwei vertikalen Gerüstelementen erstreckt und diese miteinander verbindet, mit wenigstens einer Belageinheit, beispielsweise einer Laufplanke oder einem Gerüstboden, die bzw. der ein oder mehrere Einhängehilfsmittel, vorzugsweise Klauen, zum Einhängen der Belageinheit in den bzw. an dem Querriegel aufweist und mit wenigstens einer Aushebesicherungsvorrichtung zur Sicherung der Belageinheit gegen Ausheben, die lösbar mit dem Querriegel verbindbar ist bzw. verbunden ist und die einen, vorzugsweise plattenförmigen, insbesondere langgestreckten, vorzugsweise aus Metall, insbesondere aus verzinktem Stahlblech, bestehenden, Sicherungskörper, vorzugsweise eine Schiene, zum Auflegen auf dem Einhängehilfsmittel bzw. auf den Einhängehilfsmitteln und/oder zum Überdecken des Einhängehilfsmittels bzw. der Einhängehilfsmittel aufweist, der wenigstens ein hakenförmiges Befestigungselement aufweist, das im gegen Ausheben gesicherten Zustand durch ein in dem Querriegel vorgesehenes Loch, vorzugsweise durch ein Richtung der Längsachse des Querriegels verlaufendes Langloch, hindurch greift und den Querriegel wenigstens teilweise hintergreift, und wobei der Sicherungskörper an seinem einen Ende eine mittels eines Scharniers befestigte, vorzugsweise um eine Schwenkachse, insbesondere um eine Drehachse, schwenkbare Platte, vorzugsweise aus Metall, insbesondere aus verzinktem Stahlblech, aufweist, die von einer sowohl ein Einbauen als auch ein Wegnehmen bzw. Ausheben der Aushebesicherungsvorrichtung ermöglichenden Öffnungsstellung in eine Schließ- bzw. Sicherungsstellung verschwenkbar ist, in welcher die Belageinheit gegen Ausheben von bzw. aus dem Querriegel gesichert ist, wobei die Länge des Sicherungskörpers einschließlich der Platte etwa der Länge des Querriegels entspricht.

Ein derartiges Baugerüst und eine derartige Sicherungsvorrichtung zur Sicherung gegen Abheben bzw. Ausheben von mit Einhängehilfsmitteln an den Querriegeln des Baugerüsts festgelegten Belageinheiten ist aus der DE 30 20 389 C2 und aus der Praxis bekannt geworden. Diese Konstruktion hat unter anderem die folgenden Vorteile:
Durch die Ausbildung mit Haken und Langlöchern wird einerseits das Einhängen erleichtert und andererseits ohne aufwändige manuelle Schraubarbeit die vertikal wirkende formschlüssige Verbindung hergestellt. Die auf die jeweilige Länge abgestimmte Gesamtlänge mit der schwenkbaren Platte sichert die genaue Position des Sicherungskörpers, so dass die Einhängung auch langfristig gewährleistet ist. Ferner ist von oben erkennbar, ob die Ab- bzw. Aushebesicherung eingehängt und gegen Verschieben gesichert ist. Der Zwischenraum zwischen den Belageinheiten ist in seinem wesentlichen Bereich durchgehend abgedeckt, und zwar in einer Höhe, die der Lauffläche entspricht, so dass Stolperstellen vermieden werden. Diese Sicherungsvorrichtung ist leicht herstellbar und schnell ein- und aushängbar.

Obwohl sich diese Sicherungsvorrichtung in der Praxis bestens bewährt hat, hat es sich gezeigt, dass es zufolge der vergleichsweise breiten, sich konisch nach unten zum Hakenende hin verjüngenden Befestigungselemente zu Problemen bei der Montage kommen kann.

Es ist deshalb eine Aufgabe der Erfindung, ein derartiges Baugerüst mit einer derartigen Aushebesicherungsvorrichtung bzw. eine derartige Aushebesicherungsvorrichtung in verbesserter Konstruktion zur Verfügung zu stellen, bei welcher eine Kollision des hakenförmigen Befestigungselements mit dem Einhängehilfsmittel bzw. mit den Einhängehilfsmitteln der Belageinheit bzw. der Belageinheiten bei der Montage vermieden bzw. verhindert wird.

Diese Aufgabe wird durch die Merkmale des Anspruches 1 gelöst, wobei das hakenförmige Befestigungselement aus Flachstahl besteht und/oder im gegen Ausheben gesicherten Zustand zumindest in einem der Höhe des freien Einhängeendes des Einhängehilfsmittels bzw. der freien Einhängeenden der Einhängehilfsmittel entsprechenden Bereich, vorzugsweise im Wesentlichen über seine gesamte, vorzugsweise unterhalb der Sicherungseinheit ausgebildete, Länge, durch parallele Seitenflächen begrenzt ist, die sich parallel zu der Längsachse des Sicherungskörpers in einem der Dicke des Befestigungselements entsprechenden Abstand zueinander erstrecken und dass der Abstand der Seitenflächen bzw. die Dicke des Befestigungselements im gegen Ausheben gesicherten Zustand zumindest in einem der Höhe des freien Einhängeendes des Einhängehilfsmittels bzw. der freien Einhängeenden der Einhängehilfsmittel entsprechenden Bereich, vorzugsweise im Wesentlichen über seine gesamte, insbesondere unterhalb der Sicherungseinheit ausgebildeten, Länge, kleiner ist als der horizontale Abstand von wenigstens zwei in bzw. an ein und demselben Querriegel gegenüberliegend eingehängten Einhängehilfsmittel von zwei sich von dem Querriegel in unterschiedliche Richtungen weg erstreckenden und/oder aneinander anschließenden Belageinheiten.

Wenn das hakenförmige Befestigungselement aus Flachstahl besteht, kann dieses im Vergleich zu den bislang eingesetzten und durch kaltes Umformen bzw. Kaltumformung und deshalb aus einem vergleichsweise weichen, umformbaren Stahl bzw. Stahlblech bestehenden Befestigungselementen, nunmehr aus einem höherfesten Stahl hergestellt werden. Schon alleine dadurch lassen sich höhere Festigkeiten bzw. Tragfähigkeiten in Verbindung mit größeren Sicherheiten gegen Deformationen der hakenförmigen Befestigungselemente und folglich eine größere Sicherheit gegen Verkanten und/oder Abheben bzw. Ausheben der gesamten Aushebesicherungsvorrichtung erreichen. Ferner lassen sich mit derartigen, aus Flachstahl bestehenden hakenförmigen Befestigungselementen tragfähigere Querschnitte erreichen. Wenn das hakenförmige Befestigungselement aus Flachstahl besteht und/oder durch parallele Seitenflächen begrenzt ist, die sich parallel zu der Längsachse des Sicherungskörpers in einem Abstand zueinander erstrecken, ist es bei Wahl eines geeigneten Abstands bzw. einer geeigneten Dicke im Gegensatz zu den vergleichsweise breiten, sich konisch nach unten zum Hakenende hin verjüngenden Befestigungselementen nach dem Stande der Technik möglich, eine Kollision des hakenförmigen Befestigungselements mit dem Einhängehilfsmittel bzw. mit den Einhängehilfsmitteln der Belageinheit bzw. Belageinheiten bei der Montage zu vermeiden. Insbesondere muss auch bei längeren Querriegeln nicht auf die Anordnung der einzelnen, ggf. unterschiedlich breiten Belageinheiten, geachtet werden, weil eine Kollision der Einhängehilfsmittel der Belageinheiten mit dem hakenförmigen Befestigungselement bzw. mit den hakenförmigen Befestigungselementen der Aushebesicherungsvorrichtung nunmehr vermieden werden bzw. verhindert werden kann. Mithin ermöglichen die vorgenannten Maßnahmen eine größere Flexibilität bzw. Variabilität hinsichtlich der Auswahl von unterschiedlich breiten Belageinheiten, insbesondere bei langen Querriegeln, weil nunmehr eine Kollision des hakenförmigen Befestigungselements bzw. der hakenförmigen Befestigungselemente mit den, insbesondere gegenüberliegenden, Einhängehilfsmitteln von Belageinheiten vermieden bzw. verhindert werden kann.

Wenn der Abstand der Seitenflächen des hakenförmigen Befestigungselements bzw. die Dicke des Befestigungselements im gegen Ausheben gesicherten Zustand zumindest in einem der Höhe des freien Endes des Einhängehilfsmittels bzw. der freien Enden der Einhängehilfsmittel entsprechenden Bereich, vorzugsweise im Wesentlichen über seine gesamte, insbesondere unterhalb der Sicherungseinheit ausgebildeten, Länge, kleiner ist als der horizontale Abstand von wenigstens zwei in bzw. an ein und demselben Querriegel gegenüberliegend eingehängten Einhängehilfsmitteln von zwei sich von den Querriegeln in unterschiedliche Richtungen weg erstreckenden und/oder aneinander anschließenden Belageinheiten, findet das hakenförmige Befestigungselement auch ohne Weiteres zwischen zwei gegenüber liegenden Einhängehilfsmitteln Platz, so dass es auf die Breite der Belageinheiten, respektive auf die Anordnung bzw. den Abstand der Einhängehilfsmittel der Belageinheiten nicht ankommt. Mithin können dann beim Einsatz einer auf eine bestimmte Länge eines Querriegels mit einer passenden Länge abgestimmt gestalteten Aushebesicherungsvorrichtung über die Einhänge- bzw. Auflagelänge des Querriegels beliebig breite Belageinheiten mit beliebig segmentierten bzw. beabstandeten Einhängehilfsmitteln eingesetzt werden.

In vorteilhafter Ausgestaltung kann vorgesehen sein, dass das hakenförmige Befestigungselement aus Vollmaterial besteht. Dadurch lassen sich weiter verbesserte Festigkeiten und Tragfähigkeiten erreichen.

In besonders bevorzugter Ausführung kann vorgesehen sein, dass das hakenförmige Befestigungselement abkant- bzw. biegefrei, vorzugsweise umformfrei, insbesondere durch Stanzen, hergestellt ist. Dies ermöglicht eine besonders kostengünstige Herstellung und Konstruktion.

In weiter bevorzugter Ausgestaltung kann vorgesehen sein, dass die Stirnseite des freien Endes des Sicherungskörpers mit einer länglichen, in axialer Richtung verlaufenden Ausnehmung zur Aufnahme eines mit oder aus Flachmaterial gebildeten Befestigungskörpers, insbesondere eines Befestigungskeils zur Befestigung des Querriegels an einem der vertikalen Gerüstelemente, und die Stirnstirnseite des freien Endes der verschwenkbaren Platten mit einer gleichartigen bzw. gleichen Ausnehmung versehen ist, wobei die Ausnehmungen jeweils als ein Ausnehmungsschlitz gestaltet sind, wie dies an sich aus der DE 30 20 389 C2 bekannt ist, wobei jedoch zusätzlich der Schlitz, vorzugsweise im Wesentlichen über seine gesamte Schlitzlänge, mit parallelen Schlitzwänden begrenzt ist, die einen der Schlitzbreite entsprechenden Abstand zueinander aufweisen, der gleich groß oder nur geringfügig größer ist als die Dicke des Flachmaterials des Befestigungskörpers, so dass dann, wenn nur auf einer Seite des Querriegels in bzw. an diesem wenigstens eine Belageinheit mit ihrem Einhängehilfsmittel bzw. mit ihren Einhängehilfsmitteln eingehängt ist, die Aushebesicherungsvorrichtung an dem Flachmaterial des Befestigungskörpers derart verkantbar bzw. verkantet ist, dass sie nicht oder nur geringfügig bzw. nur unwesentlich um ihre Längsachse verkippt bzw. verkippt ist.

Um dies sicherzustellen ist es zweckmäßig, dass die Schlitzbreite maximal 25 %, vorzugsweise maximal 20 %, insbesondere etwa 17 %, größer ist als die Dicke des in dem Schlitz aufgenommenen Flachmaterials des Befestigungskörpers.

Es versteht sich, dass die vorgenannten Maßnahmen und Merkmale im Rahmen der Ausführbarkeit beliebig kombinierbar sind.

Weitere Merkmale, Vorteile und Gesichtspunkte der Erfindung sind dem nachfolgenden Beschreibungsteil entnehmbar, in dem ein bevorzugtes Ausführungsbeispiel der Erfindung anhand der Figuren näher beschrieben ist.

Es zeigen:
- Fig. 1: eine Seitenansicht einer erfindungsgemäßen Aus- hebesicherungsvorrichtung;
- Fig. 2: eine Draufsicht der Aushebesicherungsvorrichtung gemäß Figur 1;
- Fig. 3: eine vergrößerte Darstellung des mit einer verschwenkbaren Platte gebildeten und in Figur 2 mit einem Kreis markierten Endes der Aushebesi- cherungsvorrichtung;
- Fig. 4: eine vergrößerte Darstellung des mit einer verschwenkbaren Platte gebildeten und in Figur 1 mit einem Kreis markierten Endes der Aushebesi- cherungsvorrichtung, wobei die verschwenkbare Platte in ihrer Sicherungsstellung gezeigt ist;
- Fig. 5: eine vergrößerte Darstellung des Ausschnittes gemäß Figur 4 mit der verschwenkbaren Platte, die in eine maximale Öffnungsstellung verschwenkt ist;
- Fig. 6: einen vergrößerten Querschnitt der Aushebesiche- rungsvorrichtung entlang der Schnittlinien 6-6 in Figur 1;
- Fig. 7: eine Stoßstelle zweier aneinander anschließender und sich in entgegengesetzte Richtungen voneinan- der weg erstreckender Belageinheiten, die in bzw. an einem Querriegel eingehängt sind, mit der ord- nungsgemäß aufgelegten bzw. eingehängten Aushebe- sicherungsvorrichtung in Draufsicht;
- Fig. 8: einen Schnitt durch die Anordnung gemäß Figur 7 entlang der Schnittlinie 8-8 in Figur 7;
- Fig. 9: einen Schnitt durch die Anordnung gemäß Figur 7 entlang der Schnittlinie 9-9 in vergrößertem Maß- stab.

Die Figuren 7 bis 9 zeigen eine erfindungsgemäße Aushebesicherungsvorrichtung 40 in einer praktischen Anwendung für ein erfindungsgemäßes Baugerüst 20. Ein derartiges Baugerüst 20 kann aus vertikalen Gerüstelementen 22, die auch als Stiele bezeichnet werden, sowie aus daran festlegbaren diagonalen Gerüstelementen und/oder horizontalen Gerüstelementen aufgebaut werden, wobei in den Figuren als horizontales Gerüstelement ein Querriegel 21 dargestellt ist. Die diagonal und horizontal verlaufenden Gerüstelemente können in der Weise an den vertikalen Gerüstelementen 22 angeschlossen und festgelegt werden, dass sie mit einem mit einem horizontalen Schlitz 25 versehenen Anschlussschuh bzw. Anschlusskopf 25, der bevorzugt als Keilkopf ausgebildet sein kann, einen an dem vertikalen Gerüstelement 22 befindlichen Anschlussflansch 23, bei dem es sich um eine Rosette, vorzugsweise um eine mit Durchgangslöchern versehene Lochscheibe handeln kann, umgreifen und an diesem bzw. an dieser mittels eines Befestigungskörpers 26, hier in Form eines Befestigungskeils 26, festgelegt werden. In dem in den Figuren gezeigten Ausführungsbeispiel ist hierzu der Befestigungskeil 26 durch jeweils eine Keilöffnung in einem oberen Kopfteil und in einem unteren Kopfteil des Anschlusskopfes 24 ebenso hindurch gesteckt, wie durch ein Loch der hier acht Durchgangslöcher der Lochscheibe bzw. Rosette 23. Durch ein Festschlagen des Befestigungskeils 26, vorzugsweise mit Hilfe eines Hammers, kann der in den Figuren gezeigte Querriegel 21 fest und torsionssteif mit zwei der vertikalen Gerüstelemente 22 festgekeilt bzw. verbunden werden.

Bei dem Querriegel 21 handelt es sich in dem in den Figuren 7 bis 9 gezeigten Ausführungsbeispiel um einen U-förmigen Querriegel 21. Dieser weist also, wie aus Figur 9 ersichtlich, in einer Schnittebene senkrecht zu seiner Längsachse 32 einen U-förmigen Querschnitt auf. Es versteht sich jedoch, dass auch Querriegel mit anderen Querschnitten, beispielsweise Rundrohre, ggf. in Kombination mit anderen, angepasst gestalteten Einhängehilfsmitteln, verwendet werden können. Der einen U-förmigen Querschnitt aufweisende Querriegel 21 ist mit einer Basis bzw. einem Steg 31 gebildet, von der bzw. dem aus sich senkrecht dazu und beabstandet zueinander sowie etwa parallel zwei Auflagestege 29.1 und 29.2 in die gleiche Richtung weg erstrecken. Im Bereich ihrer freien Enden weisen die Auflagestege 29.1 und 29.2 Auflageränder zur Auflage der Belageinheiten 27 auf. Die Auflageränder sind vorzugsweise nach innen abgebogen bzw. abgewinkelt. In dem Steg bzw. in der Basis 31 des Querriegels 21 sind beabstandet zueinander, hier zwei als Langlöcher gestaltete Löcher 33 vorgesehen. Deren Abstand bzw. Anordnung und Dimensionierung ist auf die erfindungsgemäße Aushebesicherungsvorrichtung 40 insbesondere derart abgestimmt gestaltet, dass nach dem Aufbringen des Sicherungskörpers 41 der Aushebesicherungsvorrichtung 40 und deren Einrücken in die gewünschte Endlage die Hakenteile 95.2 an den Endkanten des jeweiligen Loches 33 bis unter die Basis bzw. den Steg 31 des Querriegels 21 greifen, diesen also dann hintergreifen und unmittelbar an diesem anliegen oder in einem geringem Abstand zu diesem angeordnet sind.

Wie ebenfalls aus den Figuren 7 bis 9 ersichtlich, können ein oder mehrere Belageinheiten 27; 27.1, 27.2 mit Hilfe einer erfindungsgemäßen Aushebesicherungsvorrichtung 40 gegen Ausheben von bzw. aus oder gegen Abheben von dem Querriegel 21 gesichert werden.

Die Aushebesicherungsvorrichtung 40 umfasst als wesentliche Elemente einen, hier plattenförmigen, Sicherungskörper 41, der hier als Schiene ausgebildet ist und umfasst ferner eine Platte 47, die über ein Scharnier 43 verschwenkbar mit dem Sicherungskörper 41 verbunden ist. Ferner umfasst die Aushebesicherungsvorrichtung 40, hier zwei, hakenförmige Befestigungselemente 42, die in einem axialen Abstand zueinander an der Unterseite 54 des Sicherungskörpers 41, vorzugsweise durch Schweißen, befestigt sind. Der plattenförmige Sicherungskörper 41 ist hier als langgestreckte Schiene gestaltet, die vorzugsweise aus verzinktem Stahlblech besteht. Auch die Sicherungsplatte 47 kann aus Metall, vorzugsweise aus verzinktem Stahlblech bestehen. Die Verbindung zwischen der Platte 47 und dem Sicherungskörper 41 erfolgt über das Scharnier 43. Das Scharnier 43 ist im Ausführungsbeispiel mit einer einen Gewindebolzen umfassenden Schraube 45, hier einer Sechskantschraube 45 und einer zu deren Sicherung dienenden Mutter 46 gebildet. Die Platte 47 weist auf der dem Sicherungskörper 41 zugeordneten Seite im Bereich ihrer beiden Außenränder eine durch Umformen, beispielsweise Umbiegen bzw. Bördteln, hergestellte Öse bzw. Hülse auf, durch welche der Gewindebolzen der Schraube 45 hindurch gesteckt ist.

Der Sicherungskörper 41 weist an seinem der Platte 47 zugeordneten Ende in einem sich beiderseits der Längsachse 76 zugeordneten Ende in einem sich beiderseits der Längsachse 76 erstreckenden Zentralbereich ebenfalls eine durch Umformen, beispielsweise Umbiegen bzw. Bördeln, hergestellte Öse bzw. Hülse auf, durch die der Gewindebolzen der Schraube 45 ebenfalls hindurch gesteckt ist.

Zwischen den beiden Ösen bzw. Hülsen der Platte 47 und der Öse bzw. Hülse des Sicherungskörpers 41 ist jeweils ein schraubenförmiger Teil einer hier als Doppel-Schenkel-Feder 61 ausgebildeten Feder 61 angeordnet, durch den sich jeweils ebenfalls der Gewindebolzen der Schraube 45 hindurch erstreckt. Die Doppel-Schenkel-Feder 61 umfasst zwei Schenkelfedern 61.1 und 61.2. Die erste Schenkelfelder 61.1 weist einen ersten Schenkel 64.1 und einen zweiten Schenkel 64.2 auf und die zweite Schenkelfeder 61.2 weist ebenfalls einen ersten Schenkel 65.1 und 65.2 auf. Der erste Schenkel 64.1 der ersten Schenkelfeder 61.1 und der erste Schenkel 65.1 der zweiten Schenkelfeder 61.2 sind einstückig miteinander, hier unter Ausbildung eines gemeinsamen U-förmigen Schenkels 62 verbunden bzw. ausgebildet. Dieser U-Schenkel 62 stützt sich auf der Oberseite 63 des Sicherungskörpers 41 in einen dort im Wesentlichen ebenen Auflagebereich ab, der zwischen den beiden sich in axialer Richtung bzw. parallel zu der Längsachse 76 des Sicherungskörpers 41 erstreckenden seitlichen Abkantungen 93 angeordnet ist, welche eine Versteifung des Sicherungskörpers 41 bewirken. Die anderen Schenkel 64.2 und 65.2 der Feder 61 stützen sich auf der Oberseite 55 der Platte 47 ab. Die Feder 61 ist derart angeordnet und dimensioniert, dass die Federkräfte der Feder 61 die Platte 47 in Schließrichtung 48 (Figur 5) beaufschlagen.

Die Feder 61 bildet ein Plattensicherungshilfsmittel 60 aus, mittels dessen die Platte 47 von einer Öffnungsstellung, wie sie beispielsweise in Figur 5 in Form einer maximalen Öffnungsstellung 49 gezeigt ist, in eine Schließ- bzw. Sicherungsstellung 50 verschenkbar ist bzw. verschwenkt wird (Figuren 4 und 8). Die Platte 47 kann nur unter Aufbringung von erhöhten Öffnungskräften (siehe Pfeil 63) entgegen der Federkraft der Feder 61 von der Schließ- bzw. Sicherungsstellung 50 in eine bzw. die Öffnungsstellung 49 verschwenkt werden. Auf diese Weise wird also die Platte 47, wenn sich die Aushebesicherungsvorrichtung 40 in ihrer Aushebesicherungsstellung befindet (vgl. Figuren 7 und 8) durch die Federkraft der Feder 61 in ihrer Schließ- bzw. Sicherungsstellung 50 gehalten. Folglich wäre die Platte 47 nicht nur bedingt durch ihr Eigengewicht, sondern zusätzlich durch die Federkräfte der Feder 61 in der Schließstellung 50 gehalten.

Zum Zwecke einer Begrenzung der Öffnungsbewegung der Platte 47 in Öffnungsrichtung 57, insbesondere zum Zwecke einer Verhinderung einer Überdehnung der Feder 61 bei einem Verschwenken der Platte 47 von ihrer Schließ- bzw. Sicherungsstellung 50 in eine bzw. die Öffnungsstellung 49, ist die Platte 47 mit einem auch als erster Anschlagkörper bezeichneten Anschlagkörper 71 versehen, der hier als Anschlagzunge 71 ausgebildet ist. Dieser Anschlagkörper bzw. diese Anschlagzunge 71 ist einstückig mit der Platte 47 gebildet und aus dieser durch Umformen, beilspielsweise durch Umbiegen oder Umbördeln herausgeformt, und zwar hier derart, dass sich der Anschlagkörper 71 nach oberhalb einer durch die Platte 47 aufgespannten Ebene 73 erstreckt und dabei den die Schwenkachse 44 enthaltenden Gewindebolzen der Mutter 46 teilweise umgreift.

Die Platte 47 weist ferner einen auch als zweiten Anschlagkörper bezeichneten Anschlagkörper 72 auf, der dazu dient, bei einem Verschwenken der Platte 47 in Schließrichtung 58 eine Begrenzung der Schließbewegung in Schließrichtung 58 derart zu bewirken, dass nach Anschlagen des Anschlagkörpers 72 an der Unterseite 54 des Sicherungskörpers 41 eine eine einfache Montage ermöglichende Stellung 59 der Platte 47 relativ zu dem Sicherungskörper 41 erreicht wird. Im Ausführungsbeispiel befindet sich die Platte 47 in dieser Stellung 59 in einer Lage relativ zu dem Sicherungskörper 41, bei der die durch die Platte aufgespannte Ebene 73 und die durch den Sicherungskörper 41 aufgespannte Ebene 75 etwa parallel sind oder in der ein nur geringer Neigungswinkel dieser Ebenen relativ zueinander erreicht ist. Wie aus Figur 4 ersichtlich, entspricht diese Stellung 49 etwa der Schließ- bzw. Sicherungsstellung 50. In dieser Schließ- bzw. Sicherungsstellung 50 bzw. in einer nur um einen geringen Winkel in Schließrichtung 58 davon unterschiedlichen Stellung der Platte 47, ist also der Anschlag 72 an der Unterseite 54 des Sicherungskörpers 41 angeschlagen.

Wie ebenfalls aus Figur 4 ersichtlich, ist der Anschlagkörper 72 ebenfalls einstückig mit der Platte 47 gebildet und ist ebenfalls aus der Platte 47 durch Umformen herausgeformt. Im Unterschied zu dem ersten bzw. anderen Anschlagkörper 71 ist jedoch der auch als zweiter Anschlagkörper bezeichnete Anschlagkörper 72 derart aus der Platte 47 herausgeformt, dass er sich nach unterhalb der durch die Platte 47 aufgespannten Ebene 73 erstreckt. Auch der Anschlagkörper 72 umgreift den die Schwenkachse 44 enthaltenden Gewindebolzen der Schraube 45 des Scharniers 43 teilweise.

Wie aus Figur 5 ersichtlich, schlägt die Platte 47 respektive deren Anschlagkörper 71 bei einem Verschwenken der Platte 47 von ihrer Schließ- bzw. Sicherungsstellung 50 in eine Öffnungsstellung bedingt durch den Anschlagkörper 71 in einem Neigungswinkel 74 relativ zu dem Sicherungskörper 41 bzw. relativ zu einer durch den Sicherungskörper 41 aufgespannten und dessen Längsachse 76 enthaltenden Ebene 75 an, der größer ist als Null Grad und der hier etwa 90 Grad beträgt. In dieser Öffnungsstellung 49 befindet sich also die Platte 47 in ihrer maximalen Öffnungsstellung 49, ist also gegenüber der, in Figur 4 gezeigten Schließstellung 50 um etwa 90 Grad in Öffnungsrichtung 57 in ihre maximale Öffnungsstellung 49 verschwenkt. Dadurch wird erreicht, dass die Feder 61 nicht überdehnt wird, so dass eine über lange Zeit sichere Funktion gewährleistet ist.

Im Unterschied dazu ist, wie, insbesondere aus Figur 4 ersichtlich, die Platte 47 sowohl im nicht eingebauten Zustand als auch im eingebauten Zustand der Aushebesicherungsvorrichtung 40 durch die Federkräfte der Feder 61 in Schließrichtung 58 beaufschlagt, so dass die Platte 47 mit dem, vorzugsweise zweiten, Anschlagkörper 72 in einem Neigungswinkel 77 relativ zu dem Sicherungskörper 41 bzw. zu einer durch diesen aufgespannten und dessen Längsachse 76 enthaltenden Ebene 75 an der Unterseite 54 des Sicherungskörpers 41 anschlägt, der hier etwa 180 Grad beträgt.

Ein besonderer Vorteil der Aushebesicherungsvorrichtung 40 ist es, dass zu deren Montage, also zum Zwecke ihres Einhängens an den bzw. in den Querriegel 21, um eine Aushebesicherung erreichen zu können, die Platte 47 nicht notwendigerweise zuvor in eine die Montage ermöglichende Öffnungsstellung verschwenkt werden muss bzw. sich zuvor nicht in eine in Richtung auf den Sicherungskörper 41 angeklappten Öffnungsstellung befinden muss, sondern dass sich die Platte bedingt durch die Federkraft der Feder 61 und bedingt durch das Vorsehen sowie die Anordnung und Gestaltung des Anschlages 72 bereits in einer Montagestellung befindet, in welcher eine einfache Montage beim Einhängen und Verschieben des Sicherungskörpers 41 erreichbar ist.

Insbesondere aus den Figuren 1, 2, 6 und 9 geht die Anordnung und Gestaltung der hier zwei hakenförmigen Befestigungselemente 42 hervor, die vorzugsweise mittels Schweißen (siehe Figur 6) an der Unterseite des Sicherungskörpers 41 bzw. der Schiene 41 befestigt sind. Erfindungsgemäß sind die Befestigungselemente 42 aus Flachstahl 78 gebildet. Im Ausführungsbeispiel sind die Befestigungselemente 42 im Wesentlichen über ihre gesamte Länge 80 durch parallele Seitenflächen 81.1 und 81.2 begrenzt, die sich parallel zu der Längsachse 76 des Sicherungskörpers 41 in einem der Dicke 82 des jeweiligen Befestigungselements 42 entsprechenden Abstand 82 erstrecken. Diese Dicke 82 bzw. dieser Abstand 82 beträgt im Ausführungsbeispiel 5 mm. Die hakenförmigen Befestigungselemente 42 bestehen aus Vollmaterial und sind abkantungs- und biegefrei, vorzugsweise umformfrei, durch Stanzen hergestellt.

Der Abstand 82 der Seitenflächen 81.1 und 81.2 bzw. die Dicke 82 des hakenförmigen Befestigungselements 42 ist im Wesentlichen über seine gesamte Länge 80 kleiner als der horizontale Abstand 69 von zwei in bzw. an ein und demselben Querriegel 21 gegenüber liegend eingehängten Einhängehilfsmitteln 28.1, 28.2, hier Klauen, von zwei an einer Stoßstelle aneinander anschließenden Belageinheiten 27.1, 27.2 bzw. von zwei sich von dem Querriegel 21 in unterschiedliche Richtungen weg erstreckenden Belageinheiten 27.1, 27.2 (Figur 9). Auf diese Weise kann also das Befestigungselement 42 bzw. können die hakenförmigen Befestigungselemente 42 unabhängig von der Anordnung bzw. Lage der Einhängehilfsmittel 28; 28.1, 28.2 an bzw. auf dem Querriegel 21 nicht mit den Einhängehilfsmitteln 28; 28.1, 28.2 kollidieren.

Jedes hakenförmige Befestigungselement 42 besteht aus einem Befestigungsteil 95.1 und aus einem Hakenteil 95.2. Das Befestigungselement 42 ist mit seinem Befestigungsteil 95.1 an dem Sicherungskörper 41 befestigt. Im Bereich eines Überganges zwischen dem Befestigungsteil 95.1 und dem Hakenteil 95.2 ist eine ebene Anlagefläche 90 vorgesehen, die hier senkrecht zu der Längsachse 76 des Sicherungskörpers 41 bzw. senkrecht zu der von diesem aufgespannten und die Längsachse 76 enthaltenden Ebene 75 ausgebildet. Der Hakenteil 95.2 des Befestigungselements 42 erstreckt sich in eine von dem mit der Platte 47 versehenen Ende des Sicherungskörpers 41 weg weisende Richtung. Der Hakenteil 95.2 weist auf seiner Oberseite 98 eine Aushebesicherungsfläche 98 auf, die hier etwa parallel zu der Längsachse 76 des Sicherungskörpers bzw. parallel zu der von dem Sicherungskörper 41 aufgespannten und die Längsachse 76 enthaltenden Ebene 75 ausgebildet ist. Im gegen Ausheben gesicherten Zustand hintergreift diese Oberseite 98 bzw. diese Aushebesicherungsfläche 98 die Unterseite bzw. Außenfläche 36 des Stegs bzw. der Basis 31 des Querriegels 21, wie aus den Figuren 8 und 9 ersichtlich.

Die Stirnseite 84 des freien Endes 83 des Sicherungskörpers 41 ist mit einer länglichen, in axialer Richtung verlaufenden Ausnehmung in Form eines Schlitzes 85.1 versehen, die bzw. der zur Aufnahme eines mit oder aus Flachmaterial gebildeten Befestigungskörpers 26, insbesondere eines Befestigungskeils 26, vorzugsweise zur Befestigung des Querriegels 21 an einer der vertikalen Gerüstelemente 22, geeignet und bestimmt ist. Die Stirnseite 88 des freien Endes 87 der Platte 47 ist mit einer gleichartigen bzw. gleichen, ebenfalls in Form eines Schlitzes 85.2 gestalteten Ausnehmung 85.2 versehen.

Jeder Schlitz 85.1 und 85.2 ist im Wesentlichen über seine gesamte Schlitzlänge 89.1, 89.2 mit parallelen Schlitzwänden 91 .1 . 1 , 91.1.2; 91 . 2. 1 , 91.2.2 begrenzt, die einen der Schlitzbreite 92.1 bzw. 92.2 entsprechenden Abstand 92.1 bzw. 92.2 zueinander aufweisen. Dieser Abstand 92.1, 92.2 ist nur geringfügig größer als die Dicke 30 des Flachmaterials des hier als Befestigungskeil 26 gestalteten Befestigungskörpers 26, so dass dann, wenn nur auf einer Seite des Querriegels 21 in bzw. an diesem wenigstens eine Belageinheit 27 mit ihrem Einhängehilfsmittel 28 mit bzw. ihren Einhängehilfsmitteln 28 eingehängt ist, die Aushebesicherungsvorrichtung 40 an dem Flachmaterial des Befestigungskörpers 26 derart verkantbar bzw. verkantet ist, dass sie nicht oder nur geringfügig bzw. nur unwesentlich um ihre Längsachse 76 verkippt bzw. verkippt ist.

Im Ausführungsbeispiel beträgt die Schlitzbreite 92.1, 92.2 jeweils 7 mm und die Dicke 30 des Flachmaterials des Befestigungskörpers 26 bzw. des Befestigungskeils 26 beträgt 6 mm. Demgemäß ist die Schlitzbreite 92.1, 92.2 im Ausführungsbeispiel etwa 17% größer als die Dicke 30 des Flachmaterials des Befestigungskörpers 26 bzw. des Befestigungskeils 26. Wenn also, in der Aushebesicherungsstellung der Aushebesicherungsvorrichtung 40 sich das jeweilige Flachmaterial des jeweiligen Befestigungskörpers 26 bzw. des Befestigungskeils 26 in dem Schlitz 85.1 des Sicherungskörpers 41 bzw. in dem Schlitz 85.2 der Platte 47 befindet, verbleibt zwischen dem Flachmaterial des Befestigungskörpers 26 und den Schlitzwänden 91.1.1, 91.1.2; 91.2.1, 91.2.2 jeweils ein nur geringer Spalt, der hier maximal etwa 1 mm beträgt.

Zum Aufbau des Gerüstes 20 werden nach Befestigung des Querriegels 21 an den vertikalen Gerüstelementen 22, im Falle eines Endbereichs von einer Seite her und im Falle eines Zwischenbereiches von beiden Seiten her, die Belageinheit bzw. die aneinander anschließenden Belageinheiten 27; 27.1, 27.2 mit Hilfe der an ihren Stirnseiten vorgesehenen und hier als Klauen gestalteten Einhängehilfsmitteln 28; 28.1, 28.2 an den nach oben weisenden Flanschen 29 bzw. an den nach oben weisenden Auflagestegen 29.1, 29.2 des Querriegels 21 eingehängt (Fig. 9) und dann der als Schiene gestaltete Sicherungskörper 41 von oben in Richtung auf die Einhängehilfsmittel 28.1, 28.2 aufgelegt, wobei das freie Ende 83 des Sicherungskörpers 41 so nach unten gebracht wird, dass sich das Scharnier 43 bzw. die Platte 47 längs der Kanten bzw. der Flachseiten des als Befestigungskeil 26 ausgebildeten Befestigungskörpers 26 bewegt und die hakenförmigen Befestigungselemente 42 durch die hier als Langlöcher 33 gestalteten Löcher hindurch greifen.

Die Befestigungselemente 42 sind derart bemessen, dass der Abstand der Oberseite 98 bzw. der Aushebesicherungsfläche 98 der Hakenteile 95.2 von der Unterseite 54 bzw. von der unteren Fläche 54 des Sicherungskörpers 41 vorzugsweise gerade so groß ist, dass der Hakenteil 95.2 nach dem Einrücken bzw. Verschieben des Sicherungskörpers 41 in seine Endlage an der Außenfläche 36 des Stegs bzw. der Basis 31 des Querriegels 21 anliegt oder sich nur in geringem Abstand von dieser Außenfläche 36 befindet. Sobald der Sicherungskörper 41 bzw. die Schiene 41 mit seinen bzw. ihren Abkantungen 93 auf den Einhängehilfsmitteln bzw. Klauen 28; 28.1, 28.2 der Belageinheiten 27; 27.1, 27.2 aufliegt, wobei die hakenförmigen Befestigungselemente 42 durch die Langlöcher 33 in dem Querriegel 21 hindurch greifen, vorzugsweise wobei die Platte 47 entgegen der Federkraft der Feder 61 durch Auflage bzw. Anlage an dem hier als Befestigungskeil 26 gestalteten Befestigungskörper 26 auf- bzw. anliegt, wird der Sicherungskörper 41 in Richtung des Pfeils 70 (Fig. 7) bzw. in einer der Erstreckung der Hakenteile 95.2 entsprechenden Richtung so weit verschoben, bis der Schlitz 85.1 des Sicherungskörpers 41 den Befestigungskeil 26 umgreift. In einer durch die Anlageflächen 90 der hakenförmigen Befestigungselemente 42 und deren Anschlagen an den Stirnkanten der Langlöcher 33 in dem Querriegel 21 vorgegebenen Endstellung, oder kurz vorher, klappt die Platte 47 bedingt durch die Federkräfte der Feder 61 automatisch in Schließrichtung 58 nach unten in ihre Schließ- bzw. Sicherungsstellung 50, in der dann also auch der Schlitz 85.2 der Platte 47 einen Befestigungskeil 26 umgreift.

In dieser Schließ- bzw. Sicherungsstellung 50 verhindert die Platte 47 eine Verschiebung des Sicherungskörpers 41 bzw. der gesamten Aushebesicherungsvorrichtung 40 in einer Richtung entgegen dem Pfeil 70. Ferner untergreifen in dieser Endstellung bzw. in dieser Aushebesicherungsstellung dann die Hakenteile 95.2 der hakenförmigen Befestigungselemente 42 den Steg bzw. die Basis 31 des Querriegels 21, so dass ein Ausheben der Aushebesicherungsvorrichtung 20 und folglich der Belageinheit 27 bzw. der Belageinheiten 27.1, 27.2 durch die Aushebesicherungsvorrichtung 40 unterbunden ist.

### BEZUGSZEICHENLISTE

- 20: Baugerüst
- 21: Querriegel
- 22: vertikales Gerüst- element/Stiel
- 23: Rosette/Anschluss- flansch/Lochscheibe
- 24: Anschlusskopf/Keilkopf
- 25: horizontaler Schlitz
- 26: Befestigungskörper/ Befestigungskeil
- 27: Belageinheit/Gerüst- boden/Laufplanke
- 27.1: Belageinheit/Gerüst- boden/Laufplanke
- 27.2: Belageinheit/Gerüst- boden/Laufplanke
- 28: Einhängehilfsmittel/ Klaue
- 28.1: Einhängehilfsmittel/ Klaue von 27.1
- 28.2: Einhängehilfsmittel/ Klaue von 27.2
- 29: Flansch/Auflagesteg
- 29.1: Auflagesteg
- 29.2: Auflagesteg
- 30: Dicke von 26
- 31: Steg/Basis von 21
- 32: Längsachse von 21
- 33: Loch/Langloch
- 36: Außenfläche von 31
- 40: Aushebesicherungsvorrichtung
- 41: Sicherungskörper/ Schiene
- 42: Befestigungselement
- 43: Scharnier
- 44: Schwenkachse/Drehachse
- 45: Schraube/Gewindebolzen
- 46: Mutter
- 47: Platte
- 48: Öffnungsstellung
- 49: Maximale Öffnungs- stellung
- 50: Schließ-/Sicherungs- stellung
- 53: Oberseite von 41
- 54: Unterseite von 41
- 55: Oberseite von 47
- 56: Unterseite von 47
- 57: Öffnungsrichtung
- 58: Schließrichtung
- 59: Stellung von 47
- 60: Plattensicherungs- hilfsmittel
- 61: Feder/Doppel- Schenkelfeder
- 61.1: Schenkelfeder
- 61.2: Schenkelfeder
- 62: U-förmiger Schenkel von 61
- 63: Pfeil (Öffnungskraft)
- 64.1: erster Schenkel von 61 . 1.
- 64.2: zweiter Schenkel von 61 . 1
- 65.1: erster Schenkel von 61.2
- 65.2: zweiter Schenkel von 61 . 2
- 66: Öse
- 67: Einhängeende
- 67.1: Einhängeende
- 67.2: Einhängeende
- 69: Abstand
- 70: Verschieberichtung
- 71: (erster) Anschlag- körper/Anschlagzunge
- 72: (zweiter) Anschlag- körper/Anschlagzunge
- 73: Ebene
- 74: Neigungswinkel
- 75: Ebene
- 76: Längsachse von 41 bzw. 40
- 77: Neigungswinkel
- 78: Flachstahl
- 79: Höhe
- 80: Länge von 42
- 81.1: Seitenfläche von 42
- 81.2: Seitenfläche von 42
- 82: Dicke von 42/ horizontaler Abstand zwischen 81.1 und 81.2
- 83: freies Ende von 41
- 84: Stirnseite von 83
- 85.1: Ausnehmung/Schlitz
- 85.2: Ausnehmung/Schlitz
- 87: freies Ende von 47
- 88: Stirnseite von 87
- 89.1: Schlitzlänge von 85.1
- 89.2: Schlitzlänge von 85.2
- 90: Anlagefläche
- 91.1.1: Schlitzwand von 85.1
- 91.1.2: Schlitzwand von 85.1
- 91.2.1: Schlitzwand von 85.2
- 91.2.2: Schlitzwand von 85.2
- 92.1: Schlitzbreite/Abstand
- 92.2: Schlitzbreite/Abstand
- 93: Abkantung von 41
- 94: unteres Ende von 42
- 95.1: Befestigungsteil von 42
- 95.2: Hakenteil von 42
- 96: Abstand
- 98: Oberseite/Aushebe- sicherungsfläche von 95.2
- 99: plattenförmiger Grundkörper von 41

## Patentansprüche

1. Baugerüst mit wenigstens einem Querriegel (21), der sich zwischen zwei vertikalen Gerüstelementen (22) erstreckt und diese miteinander verbindet, mit wenigstens einer Belageinheit (27; 27.1, 27.2), die ein oder mehrere Einhängehilfsmittel (28; 28.1, 28.2) zum Einhängen der Belageinheit (27; 27.1, 27.2) in den bzw. an dem Querriegel (21) aufweist und mit wenigstens einer Aushebesicherungsvorrichtung (40) zur Sicherung der Belageinheit (27; 27.1, 27.2) gegen Ausheben, die lösbar mit dem Querriegel (21) verbindbar ist bzw. verbunden ist und die einen Sicherungskörper (41) zum Auflegen auf dem Einhängehilfsmittel (28) bzw. auf den Einhängehilfsmitteln (28.1, 28.2) und/oder zum Überdecken des Einhängehilfsmittels (28) bzw. der Einhängehilfsmittel (28.1, 28.2) aufweist, der wenigstens ein hakenförmiges Befestigungselement (42) aufweist, das im gegen Ausheben gesicherten Zustand durch ein in dem Querriegel (21) vorgesehenes Loch (33) hindurchgreift und den Querriegel (21) wenigstens teilweise hintergreift, und wobei der Sicherungskörper (41) an seinem einen Ende eine mittels eines Scharniers (43) befestigte schwenkbare Platte (47) aufweist, die von einer sowohl ein Einbauen als auch ein Wegnehmen bzw. Ausheben der Aushebesicherungsvorrichtung (40) ermöglichenden Öffnungsstellung (49) in eine Schließ- bzw. Sicherungsstellung (50) verschwenkbar ist, in welcher die Belageinheit (27; 27.1, 27.2) gegen Ausheben von bzw. aus dem Querriegel (21) gesichert ist, wobei die Länge des Sicherungskörpers (41) einschließlich der Platte (47) etwa der Länge des Querriegels (21) entspricht,
**dadurch gekennzeichnet,**
**dass** das hakenförmige Befestigungselement (42) aus Flachstahl (78) besteht und/oder in gegen Ausheben gesichertem Zustand zumindest in einem der Höhe (79) des freien Einhängeendes (67; 67.1, 67.2) des Einhängehilfsmittels (28; 28.1, 28.2) bzw. der freien Einhängeenden (67; 67.1, 67.2) der Einhängehilfsmittel (28; 28.1, 28.2) entsprechenden Bereich durch parallele Seitenflächen (81.1, 81.2) begrenzt ist, die sich parallel zu der Längsachse (76) des Sicherungskörpers (41) in einem der Dicke (82) des hakenförmigen Befestigungselements entsprechenden Abstand (82) zueinander erstrecken und dass der Abstand (82) der Seitenflächen (81.1, 81.2) bzw. die Dicke (82) des hakenförmigen Befestigungselements (42) im gegen Ausheben gesicherten Zustand zumindest in einem der Höhe (79) des freien Einhängeendes (67; 67.1, 67.2) des Einhängehilfsmittels (28; 28.1, 28.2) bzw. der freien Einhängeenden (67; 67.1, 67.2) der Einhängehilfsmittel (28; 28.1, 28.2) entsprechenden Bereich kleiner ist als der horizontale Abstand (69) von wenigstens zwei in bzw. an ein und demselben Querriegel (21) gegenüberliegend eingehängten Einhängehilfsmittel (28.1, 28.2) von zwei sich von dem Querriegel (21) in unterschiedliche Richtungen weg erstreckenden und/oder aneinander anschließenden Belageinheiten (27.1, 27.2).

2. Baugerüst nach Anspruch 1, **dadurch gekennzeichnet, dass** das hakenförmige Befestigungselement (42) aus Vollmaterial besteht.

3. Baugerüst nach Anspruch 1 oder 2, **dadurch gekennzeichnet, dass** das hakenförmige Befestigungselement (42) Abkantungs- bzw. biegefrei, vorzugsweise umformfrei, insbesondere durch Stanzen hergestellt ist.

4. Baugerüst nach einem der Ansprüche 1 bis 3, **dadurch gekennzeichnet, dass** der Querriegel (21) mit Hilfe eines mit oder aus Flachmaterial gebildeten Befestigungskörpers (26), insbesondere eines Befestigungskeils (26), an einem vertikalen Gerüstelement (22) der vertikalen Gerüstelemente (22) befestigt ist, und dass die Stirnseite (84) des freien Endes (83) des Sicherungskörpers (41) mit einer länglichen, in axialer Richtung verlaufenden Ausnehmung (85.1) zur Aufnahme des Befestigungskörpers (26) versehen ist, und dass die Stirnseite (88) des freien Endes (87) der verschwenkbaren Platte (47) mit einer gleichartigen bzw. gleichen Ausnehmung (85.2) versehen ist, wobei die Ausnehmungen (85.1, 85.2) jeweils als ein Schlitz (85.1, 85.2) gestaltet sind, der, vorzugsweise im Wesentlichen über seine gesamte Schlitzlänge (89.1, 89.2), mit parallelen Schlitzwänden (91.1.1, 91.1.2; 91.2.1, 91.2.2) begrenzt ist, die einen der Schlitzbreite (92.1, 92.2) entsprechenden Abstand (92.1, 92.2) zueinander aufweisen, der gleich groß oder nur geringfügig größer ist als die Dicke (30) des Flachmaterials des Befestigungskörpers (26), so dass dann; wenn nur auf einer Seite des Querriegels (21) in bzw. an diesem wenigstens eine Belageinheit (27) mit ihrem Einhängehilfsmittel (28) bzw. mit ihren Einhängehilfsmitteln eingehängt ist, die Aushebesicherungsvorrichtung (40) an dem Flachmaterial des Befestigungskörpers (26) derart verkantbar bzw. verkantet ist, dass sie nicht oder nur geringfügig bzw. nur unwesentlich um ihre Längsachse (76) verkippt bzw. verkippt ist.

5. Baugerüst nach Anspruch 4, **dadurch gekennzeichnet, dass** die Schlitzbreite (92.1, 92.2) maximal 25 %, vorzugsweise maximal 20 %, insbesondere etwa 17 %, größer ist als die Dicke (30) des in dem Schlitz (85.1, 85.2) aufgenommenen Flachmaterials des Befestigungskörpers (26).

## Claims

1. Building scaffolding with at least one crossbar (21), which extends between two vertical scaffolding elements (22) and connects these together, with at least one covering unit (27; 27.1, 27.2), which comprises one or more suspension aids (28; 28.1, 28.2) for suspending the covering unit (27; 27.1, 27.2) in or at the crossbar (21), and with at least one lifting-off securing device (40) for securing the covering unit (27; 27.1, 27.2) against lifting off, which device is detachably connectible or connected with the crossbar (21) and comprises a securing body (41) for placing on the suspension aid (28) or on the suspension aids (28.1, 28.2) and/or for covering the suspension aid (28) or the suspension aids (28.1, 28.2), the safety body having at least one hook-shaped fastening element (42) which in the state of being secured against lifting-off engages through a hole (33) provided in the crossbar (21) and engages at least partly behind the crossbar (21), and wherein the securing body (41) has at one end thereof a pivotable plate (47), which is fastened by means of a hinge (43) and which is pivotable from an opening setting (49), which enables not only installation, but also removal or lifting-off of the lifting-off securing device (40), into a closed or securing setting (50), in which the covering unit (27; 27.1, 27.2) is secured against lifting-off off or from the crossbar (21), wherein the length of the securing body (41) inclusive of the plate (47) approximately corresponds with the length of the crossbar (21), **characterised in that** the hook-shaped fastening element (42) consists of flat steel (78) and/or in the state of being secured against lifting-off is bounded at least in a region, which corresponds with the height (79) of the free suspension end (67; 67.1, 67.2) of the suspension aid (28; 28.1, 28.2) or of the free suspension ends (67; 67.1, 67.2) of the suspension aids (28; 28.1, 28.2), by parallel side surfaces (81.1, 81.2) which extend parallel to the longitudinal axis (76) of the securing body (41) at a mutual spacing (82) corresponding with the thickness (82) of the hook-shaped fastening element, and that the spacing (82) of the side surfaces (81.1, 81.2) or the thickness (82) of the hook-shaped fastening element (42) in the state of being secured against lifting-off is smaller, at least in a region corresponding with the height (79) of the free suspension end (67; 67.1, 67.2) of the suspension aid (28; 28.1, 28.2) or of the free suspension ends (67; 67.1, 67.2) of the suspension aids (28; 28.1, 28.2), than the horizontal spacing (69) of at least two suspension aids (28.1, 28.2), which are suspended at one and the same crossbar (21), from two covering units (27.1, 27.2) extending away from the crossbar (21) in different directions and/or connecting with one another.

2. Building scaffolding according to claim 1, **characterised in that** the hook-shaped fastening element (42) consists of solid material.

3. Building scaffolding according to claim 1 or 2, **characterised in that** the hook-shaped fastening element (42) is produced, particularly by punching, free of folding or bending, preferably free of deforming.

4. Building scaffolding according to any one of claims 1 to 3, **characterised in that** the crossbar (21) is fastened to a vertical scaffolding element (22) of the vertical scaffolding elements (22) with the help of a fastening body (26), particularly a fastening wedge (26), formed with or from flat material, and that the end face (84) of the free end (83) of the securing body (41) is provided with an elongate recess (85.1), which extends in axial direction, for receiving the fastening body (26), and that the end face (88) of the free end (87) of the pivotable plate (47) is provided with an equivalent or identical recess (85.2), wherein the recesses (85.1, 85.2) are each formed as a slot (85.1, 85.2) which is bounded, preferably substantially over the entire slot length (89.1, 89.2) thereof, by parallel slot walls (91.1.1, 91.1.2, 91.2.1, 92.2.2) which have a mutual spacing (92.1, 92.2) which corresponds with the slot width (92.1, 92.2) and which is the same size as or only slightly larger than the thickness (30) of the flat material of the fastening body (26) so that when at least one covering unit (27) is suspended by the suspension aid (28) or suspension aids thereof in or at the crossbar (21) only on one side thereof the lifting-off securing device (40) is tiltable or tilted at the flat material of the fastening body (26) in such a manner that it does not tip or is not tipped about the longitudinal axis (76) thereof or tips or is tipped only slightly or only insubstantially about the longitudinal axis (76) thereof.

5. Building scaffolding according to claim 4, **characterised in that** the slot width (92.1, 92.2) is greater by at most 25%, preferably at most 20%, particularly approximately 17%, than the thickness (30) of the flat material, which is received in the slot (85.1, 85.2), of the fastening body (26).

## Revendications

1. Echafaudage, comprenant au moins un boulin (21) s'étendant entre deux éléments d'échafaudage verticaux (22) et reliant ceux-ci entre eux, au moins une unité de recouvrement (27 ; 27.1, 27.2) présentant un ou plusieurs moyens facilitant l'accrochage (28 ; 28.1, 28.2) pour accrocher l'unité de recouvrement (27 ; 27.1, 27.2) dans ou sur le boulin (21), et au moins un dispositif anti-décrochage (40) pour protéger l'unité de recouvrement (27 ; 27.1, 27.2) contre le décrochage, ledit dispositif pouvant être relié ou étant relié de façon amovible au boulin (21) et présentant un corps de protection (41) à poser sur le moyen facilitant l'accrochage (28) ou sur les moyens facilitant l'accrochage (28.1, 28.2) et/ou pour chevaucher le moyen facilitant l'accrochage (28) ou les moyens facilitant l'accrochage (28.1, 28.2), ledit corps présentant au moins un élément de fixation (42) en forme de crochet, qui, à l'état protégé contre le décrochage, passe par un trou (33) prévu dans le boulin (21) et passe au moins en partie derrière le boulin (21), et dans lequel le corps de protection (41) présente à une extrémité de celui-ci un panneau (47) pivotant fixé au moyen d'une charnière (43), qui peut pivoter d'une position d'ouverture (49) permettant aussi bien l'installation que le retrait ou le décrochage du dispositif anti-décrochage (40) vers une position de fermeture ou de protection (50) dans laquelle l'unité de recouvrement (27 ; 27.1, 27.2) est protégée contre le décrochage du boulin (21) ou hors de celui-ci, la longueur du corps de protection (41) y compris le panneau (47) correspondant approximativement à la longueur du boulin (21),
**caractérisé en ce que** l'élément de fixation (42) en forme de crochet est composé d'aciers plats (78) et/ou, à l'état protégé contre le décrochage, est délimité par des surfaces latérales (81.1, 81.2) parallèles, au moins dans une zone correspondant à la hauteur (79) de l'extrémité d'accrochage libre (67 ; 67.1, 67.2) du moyen facilitant l'accrochage (28 ; 28.1, 28.2) ou des extrémités d'accrochage libres (67 ; 67.1, 67.2) des moyens facilitant l'accrochage (28 ; 28.1, 28.2), lesdites surfaces s'étendant en parallèle à l'axe longitudinal (76) du corps de protection (41) à une distance mutuelle (82) correspondant à l'épaisseur (82) de l'élément de fixation en forme de crochet, et **en ce que** la distance (82) des surfaces latérales (81.1, 81.2) ou l'épaisseur (82) de l'élément de fixation (42) en forme de crochet, à l'état protégé contre le décrochage, au moins dans une zone correspondant à la hauteur (79) de l'extrémité d'accrochage libre (67 ; 67.1, 67.2) du moyen facilitant d'accrochage (67 ; 67.1, 67.2) ou des extrémités d'accrochage libre (67 ; 67.1, 67.2) des moyens facilitant l'accrochage (28 ; 28.1, 28.1), est inférieure à la distance horizontale (69) d'au moins deux moyens facilitant l'accrochage (28.1, 28.2), accrochés à l'opposé dans ou sur un seul et même boulin (21), de deux unités de recouvrement (27.1, 27.2) s'éloignant du boulin (21) dans différentes directions et/ou qui se suivent.

2. Echafaudage selon la revendication 1, **caractérisé en ce que** l'élément de fixation (42) en forme de crochet se compose d'un matériau plein.

3. Echafaudage selon la revendication 1 ou 2, **caractérisé en ce que** l'élément de fixation (42) en forme de crochet est fabriqué sans chanfreinage ou pliage, de préférence sans déformation, en particulier par découpage.

4. Echafaudage selon l'une quelconque des revendications 1 à 3, **caractérisé en ce que** le boulin (21) est fixé à l'aide d'un corps de fixation (26) formé avec ou dans un matériau plat, en particulier à l'aide d'une cale de fixation (26), sur un élément d'échafaudage vertical (22) des éléments d'échafaudage verticaux (22), et **en ce que** la face (84) de l'extrémité libre (83) du corps de protection (41) est munie d'un évidement (85.1) allongé, s'étendant dans la direction axiale pour recevoir le corps de fixation (26), et **en ce que** la face (88) de l'extrémité libre (87) du panneau pivotant (47) est munie d'un évidement (85.2) de même type ou identique, les évidements (85.1, 85.2) étant respectivement réalisés sous la forme d'une fente (85.1, 85.2) qui est délimitée de préférence substantiellement sur toute sa longueur de fente (89.1, 89.2) par des parois de fente parallèles (91.1.1, 91.1.2 ; 91.2.1, 91.2.2) qui présentent les unes par rapport aux autres une distance (92.1, 92.2) correspondant à la largeur de fente (92.1, 92.2) et qui est aussi grande ou seulement légèrement plus grande que l'épaisseur (30) du matériau plat du corps de fixation (26), de sorte que lorsqu'au moins une unité de recouvrement (27), avec son moyen facilitant l'accrochage (28) ou avec ses moyens facilitant l'accrochage, est accrochée d'un seul côté du boulin (21) dans ou sur celui-ci, le dispositif anti-décrochage (40) peut être calé ou est calé sur le matériau plat du corps de fixation (26) de telle sorte que ledit dispositif ne bascule pas ou ne bascule que légèrement ou de façon insignifiante seulement autour de son axe longitudinal (76) ou qu'il est amené à basculer ainsi.

5. Echafaudage selon la revendication 4, **caractérisé en ce que** la largeur de fente (92.1, 92.2) est supérieure au maximum de 25 %, de préférence au maximum de 20 %, en particulier d'environ 17 % à l'épaisseur (30) du matériau plat, reçu dans la fente (85.1, 85.2), du corps de fixation (26).
